# EUROPÄISCHE PATENTSCHRIFT

(11) **EP 1 033 247 B1**
(45) Veröffentlichungstag und Bekanntmachung des Hinweises auf die Patenterteilung: **05.01.2011**
(21) Anmeldenummer: 00103191.3
(22) Anmeldetag: 17.02.2000
(51) Int. Cl.: B41F 33/00

(54) **Verfahren zur Steuerung der Farbgebung einer Druckmaschine**
Method for controlling colour in a printing machine
Procédé de controle de l'encrage dans une machine à imprimer

(30) Priorität: 26.02.1999 DE 19908292; 26.02.1999 DE 19908293; 26.02.1999 DE 19908294; 26.02.1999 DE 19908295; 26.02.1999 DE 19908296
(43) Veröffentlichungstag der Anmeldung: 06.09.2000
(73) Patentinhaber: Koenig & Bauer Aktiengesellschaft, 97080 Würzburg (DE)
(72) Erfinder: Fuchs, Annette, 63571 Gelnhausen (DE); Fuchs, Thomas, 63571 Gelnhausen (DE); Jentzsch, Arndt, 01640 Coswig (DE); Schanze, Klaus, 01640 Coswig (DE); Singer, Stefan, 01445 Radebeul (DE)

(56) Entgegenhaltungen:
- EP-A- 0 598 490
- DE-A- 4 311 132
- DE-A- 4 343 905

## Beschreibung

Die Erfindung betrifft ein Verfahren zur Steuerung der Farbgebung an einer Druckmaschine.

Beim Offsetdruck werden die gewünschten Farbtöne der Reproduktionen auf dem Bedruckstoff durch Übereinanderdruck einer geringen Zahl von Grundfarben hergestellt. Der Farbton ist in der Hauptsache abhängig von der Eigenfarbe des Bedruckstoffes, von der Schichtdicke und dem Grad der Rasterung der verwendeten Grundfarben im Übereinanderdruck sowie der sogenannten Tonwertzunahme. Die Rasterung wird in der Druckvorstufe festgelegt und stellt den gewünschten Grad der Abschwächung des Farbeindruckes der reinen Grundfarbe an jeder Bildstelle im Zusammendruck dar. Die Tonwertzunahme verändert diese ursprünglich gewünschte Abschwächung aufgrund mechanischer und optischer Wirkungsmechanis-men, indem z.B. die Rasterpunkte flachgedrückt werden und damit einen visuell höheren Tonwert verursachen. Dies kann jedoch in der Druckvorstufe beachtet und kompensiert werden, so dass im Druck wieder der gewünschte Tonwert entsteht. Problematisch sind die im Druck auftretenden trendmäßigen oder zufälligen Schwankungen der Tonwertzunahme.

Trendmäßige Abweichungen auf Grund maschinentechnischer Eigenschaften können nur über Änderungen der Schichtdicken der Grundfarben entsprechend eines gewählten Gütekriteriums ausgeglichen werden. Gegen kurzfristige zufällige Abweichungen gibt es keine Abhilfe, sie bilden das Äquivalent zum Rauschen in elektronischen Verstärkern und müssen bei der Festlegung von Toleranzen berücksichtigt werden.

Die Schichtdicken der Grundfarben dienen bei der Rasterung der Einzelfarben in der Druckvorstufe als konstanter Parameter, daher müssen sie normalerweise in genau bestimmten Toleranzbereichen verbleiben. Aus dem zuvor erläuterten Grund kann beim späteren Druck eine konstante Abweichung der Volltondichte notwendig sein, um im Mittel akzeptable Abweichungen im Sujet zu erreichen.
Die Messung der Schichtdicken der reinen Grundfarben erfolgt auf sogenannten Vollton-Kontrollflächen durch Densitometer, die in, durch eine DIN-Norm, festgelegten Wellenlängenbereichen das Verhältnis von eingestrahltem zum reflektierten Licht bestimmen. Interessant sind nur die Kanäle für CYAN, MAGENTA und GELB, deren englische Anfangsbuchstaben "C","M","Y", als Bezeichnung für die Messkanäle dienen. Der Dichtewert für SCHWARZ (englisch "Key", Kurzbezeichnung "K") wird in der Regel mathematisch aus den drei unabhängigen Dichtewerten berechnet. Er stellt aber auch im Fall einer Messung mit einem eigenen Schwarzkanal keine verwertbare Information dar, weil es keinen spezifischen Spektralbereich für "Schwarz" abgesehen vom nahen Infrarot gibt und der Schwarzfilter im Grundsatz ein Breitbandfilter ist. Die CMY-Dichten stellen daher ein Tripel oder auch Vektor von Dichtewerten unter Verzicht eines Wertes für Schwarz dar.

Zur Messung der Farbtöne insbesondere im Zusammendruck dienen Farbmessgeräte mit 3 Filterkanälen (Tristimulus) auf der Basis der Augenempfindlichkeitskurven. Moderne Messgeräte verwenden auch Spektralfotometer mit mehr als 30 Kanälen, die durch rechnerische Behandlung der Messwerte in den Kanälen die Augenempfindlichkeit nachbilden.

Aus der Patentschrift DD 227 094 ist ein Verfahren bekannt, das anhand von Probedrucken aller vorkommenden Primär- und Mischfarben die absoluten Anteile dieser Farben am Soll- und Istbogen ermittelt und den Vergleich dieser Anteile zur Steuerung der Farbgebung ausnutzt.

Nachteilig an diesem Verfahren ist u.a. der Aufwand zur Erstellung der Probedrucke und die Verwendung der absoluten Anteile zur Steuerung der Farbgebung, da auf diese Weise keine Farben verglichen werden können, die auf unterschiedlichen Druckverfahren basieren.

Aus der DE 43 11 132 A1 ist ein Verfahren bekannt, bei dem komplette Spektren an den Ist- und Sollmessstellen als Linearkombination der Spektren der am Druck beteiligten Einzelfarben dargestellt werden. Die Differenz der Koeffizienten der Linearkombination des Istspektrums und der Koeffizienten der Linearkombination des Sollspektrums wird zur Steuerung der Farbgebung ausgenutzt. Dies erspart den Druck aller möglichen Kombinationen von Farben, hat aber den Nachteil, dass wieder nur Drucke gleicher Herstellungstechnologie, aber z.B. keine Offsetdrucke mit Sollwerten von einem Proofgerät verglichen werden können.

Aus der DE 4343 905 A1 ist ein Verfahren bekannt, bei dem die spektralen Differenzen optimal in gewichtete Anteile der vorhandenen Grundspektren zerlegt werden. Dieses Verfahren erlaubt auch die Bearbeitung von spektralen Abweichungen zwischen Istspektren und, auch mit einem anderen Druckverfahren hergestellten, Sollspektren, hat aber den Nachteil, dass immer das gesamte Spektrum gewonnen werden muss. Auch mit neueren Spektrometern dauern Messungen wesentlich länger als mit einem einfachen Densitometer, so dass nicht mit der erforderlichen Geschwindigkeit in einem Kontrollstreifen oder in einem durchgängigen Bildbereich gemessen werden kann.

Alle vorstehend genannten Verfahren haben den Nachteil, dass sie versagen, wenn auch nur eine der nachstehenden Bedingungen erfüllt ist:
- mindestens 2 Grundfarben haben dasselbe Spektrum bzw. eines der beteiligten Spektren kann aus einer Linearkombination der übrigen Spektren dargestellt werden
- bildwichtige Messstellen sind so kontrastreich im Bereich der geometrischen Auflösung des Sensors, so dass kleinste Lageänderungen des Messortes große Messwertschwankungen zur Folge haben

Aufgabe der Erfindung ist die Schaffung eines Verfahrens zur zutreffenden und schnellen Aussage über die Größe und Richtung der Schichtdickenänderungen der beteiligten Grundfarben.

Gelöst wird diese Aufgabe durch ein Verfahren gemäß den Merkmalen von Patentanspruch 1.

Nachfolgend wird die Erfindung an einem Ausführungsbeispiel Dekordruck von Holztapeten beschrieben. Der Dekordruck besteht aus dem Zusammendruck von drei Grundfarben, von denen zwei sehr ähnlich sind; Messstreifen zur zonalen Messung und Regelung der Schichtdicke existieren nicht.

Farbe Eins übernimmt den Druck des Grundfarbtones. Farbe Zwei enthält die selben Pigmente wie Farbe Eins, jedoch in höherer Konzentration, und ist zuständig für den Großteil der Maserungen. Das Spektrum von Farbe Zwei ist daher über einen Faktor aus dem Spektrum von Farbe Eins ableitbar. Farbe Drei lässt sich nicht aus den Spektren von Farbe Eins und Farbe Zwei ableiten. Diese Farbe übernimmt den Druck anderer Bildelemente wie Blätter, Gras etc..

Wegen der Ähnlichkeit von Farbe Eins und Farbe Zwei kann keines der im Stand der Technik genannten Verfahren eine korrekte Aussage darüber geben, ob die deutlich sichtbaren Farbdifferenzen zwischen dem vom Kunden abgezeichneten Proof und dem aktuellen Druckergebnis aus dem Farbwerk Eins, Zwei oder Drei bzw. einer Kombination daraus stammen.

Aus diesem Grunde werden quantitative Informationen und Lageinformationen in die Ermittlung der Steuerinformationen einbezogen. Deshalb wird mit einer RGB-Kamera von jedem der Einzelfarbauszüge des aktuellen Druckes ein Bild aufgenommen. Alternativ können diese Auszüge auch durch die Druckvorstufe geliefert werden, was den Aufwand drucktechnischen Herstellung der Farbauszuges einspart. Bild 1 enthält die pixelweisen RGB-Werte von Auszug 1, Bild 2 die von Auszug 2 usw.. Die Bild-Pixel enthalten die geforderten quantitativen Informationen "RGB" und die Lageinformationen über ihre Anordnung im Bild. Darin sind auch die Bildkontraste, Kanten oder Maserungen im gedruckten Sujet enthalten.

Nun erfolgt eine formelmäßige oder Lookup-Tabellen-basierte Transformation der pixelweisen RGB-Werte in eine logarithmierte Wertedarstellung, die eine Linearkombination erlaubt. Bei der Aufnahme von pixelweisen Dichtespektren oder Dichtewerten kann diese Transformation entfallen, denn diese Werte sind bereits linear kombinierbar.
Sodann erfolgt eine Linearzerlegung der pixelweisen Differenz zwischen Istbild und Sollbild, z.B. während des Abstimmprozesses, in Zerlegungsfaktoren. Die Zerlegungsfaktoren sind die Lösung der folgenden Gleichung, wobei jeder der N Pixel berücksichtigt wird. Es gibt daher N Gleichungen mit 3 Unbekannten. Die Lösungen für K1, K2 und K3 stellen die Gewichtungen der Zerlegungen dar. Beim Anilox- oder Tiefdruck können die Pixel des gesamten Bogens in die Zerlegung einbezogen werden. Beim Zonenfarbwerk im Offsetdruck können die Pixel aus jeweils der betreffenden Zone in einem Gleichungssystem berücksichtigt werden. Die Steuerinformation aus den Zerlegungsfaktoren wird für jede Zone individuell errechnet.

Die Zerlegungsfaktoren können auch als Volltondichteänderungen dargestellt werden.
Dazu sind die Farbwerkgrundvorlagen in Dichtewerten zu kalibrieren, indem einer Farbwerkgrundvorlage (=Farbauszug) die Volltondichte durch Messung oder Berechnung zugeordnet wird.

Die Steuerinformation "Volltondichteänderungen" ist dann das Produkt aus farbwerksweisem Zerlegungsfaktor und der zugeordneten Volltondichte.
Die Zerlegung in Zerlegungsfaktoren erfolgt nicht oder nicht ausschließlich über die Lösung von Gleichungen sondern durch Simulation des Zusammendruckes.
Dabei werden z.B. 100000 Varianten rechnerisch durchgespielt. Die Variante mit der besten Güte (je nach Kriterium) wird gewählt. Obwohl die Rechenzeit die Lösungsmöglichkeiten begrenzt, besteht der Vorteil, dass beliebige Modelle (auch FUZZY-Modelle) mit beliebigen Randbedingungen verwendet werden können.
Die Messung erfolgt vorzugsweise mit einem automatischen Meßsystem an allen gewünschten Bildstellen. Dazu dient, wie beschrieben, eine RGB-Kamera oder ein kombinierter Messkopf für die Messung von Spektren mit mehr als 30 Kanälen

Die während der Messung anfallenden Bilddaten werden in einer Verarbeitungseinheit gesammelt. Danach erfolgt die Differenzbildung der Daten zu den gemessenen oder errechneten Solldaten. Bei Überschreiten eines aus den Differenzen gebildeten Gütekriteriums erfolgt die Aufteilung der Differenzen in die an der Messstelle im Druck beteiligten Einzelfarben z.B. gemäß des Prinzips der kleinsten Abweichungsquadrate. Die Differenzen werden dabei komponentenweise als Summen von Produkten aus Koeffizienten mit Werten der Einzeldruckfarben, mit Flächendeckungswerten und empirischen Wichtungsfaktoren in Form eines Gleichungssystems dargestellt. Die Koeffizienten ergeben sich nach der Lösung des Gleichungssystems durch an sich bekannte Rechenverfahren. Die Koeffizienten werden danach mittels Kennlinien in entsprechende Volltondichteänderungen und anschließend in Schieberänderungen des Zonenfarbwerkes umgerechnet. Dabei sind insbesondere dann unendlich viele verschiedene Lösungen des Gleichungssystems möglich, wenn eine oder mehrere Druckfarben in allen Spektralbereichen hohe Dichtewerte besitzen. Es wird dann diejenige Aufteilung gewählt, die entsprechend eines erweiterten Gütekriteriums die optimale Schichtdicke des Offsetdruckes am wenigsten verlässt.

Bei der Aufteilung der Dichtedifferenzen können aktuelle oder vorbekannte Informationen über das Trappingverhalten oder spektrale Nichtlinearitäten mit einfließen. Es ist z.B. bekannt, dass die nachdruckenden Farben mit ihren Haupt- und Nebendichten nicht einfach zur Dichte der ersten druckenden Farbe addiert werden können. Der Grund liegt im nicht idealen Remissionsverhalten der realen Farben. Sehr deutlich wird dies beim Druck von Deckweiß im letzten Farbwerk. Deckweiß überstrahlt alle vordruckenden Farben. Diese Art von Überstrahlungseffekten können durch Kompensationsfaktoren für das Verhalten um den Arbeitspunkt empirisch beschrieben werden.

Die Beachtung von Randbedingungen (insbesondere Volltondichte bzw. Schichtdicke) erlaubt die Einhaltung der offsettypischen Gegebenheiten. Dazu ist neben der Gewinnung der Soll- und Istvorlagen der aktuelle Volltondichtewert notwendig. Dieser Wert kommt aus einem speziellen Messfeld z.B. in einem Messstreifen oder durch Auswertung (Profilscann) eines einzelnen Rasterpunktes.
Die Beachtung von Randbedingungen erlaubt die Begrenzung der Steuerbewegungen auf Schichtdickenbereiche, in denen der Offsetdruck noch funktioniert. (0,6 - 1,3 µm).
Die Gewinnung der Randbedingungen kann durch Videobildanalyse von einzelnen Rasterpunkten und Auswertung der Vorstufeninformation an dieser Bildstelle erfolgen. Das Verlassen des offsettypischen Bildbereiches zeigt sich absolut deutlich in der 1000-fachen Vergrößerung von Rasterpunkten.

## Patentansprüche

1. Verfahren zur Steuerung der Farbgebung an einer Druckmaschine, wobei
• von einer Soll-Vergleichsvorlage quantitative Bilddaten einschließlich der dazugehörigen Lageinformationen (x; y) ermittelt werden,
• von einer Istvorlage quantitative Bilddaten einschließlich der dazugehörigen Lageinformationen (x; y) ermittelt werden,
• von jeweiligen Farbwerkgrundvorlagen quantitative Bilddaten einschließlich der dazugehörigen Lageinformationen (x; y) ermittelt werden,
**dadurch gekennzeichnet, dass**
• quantitative Bilddaten von jeweils N Pixeln pro Druckbildvorlage ermittelt werden,
• aus den quantitativen Bilddaten der Soll-Vergleichsvorlage sowie der Istvorlage N Differenzen gebildet werden,
• aus den Differenzen unter Zuhilfenahme der quantitativen Bilddaten der Farbwerkgrundvorlagen rechnerisch aus einem Gleichungssystem, welches bei drei am Druck beteiligten Grundfarben die Form $\begin{matrix}{\left(I⁢s⁢t⁢v⁢o⁢r⁢l⁢a⁢g⁢e-S⁢o⁢l⁢l⁢v⁢e⁢r⁢g⁢l⁢e⁢i⁢c⁢h⁢s⁢v⁢o⁢r⁢l⁢a⁢g⁢e\right)}_{\left(1...⁢N\right)} = ( K ⁢ 1 x q ⁢ u ⁢ a ⁢ n ⁢ t ⁢ i ⁢ t ⁢ a ⁢ t ⁢ i ⁢ v ⁢ e ⁢ s B ⁢ i ⁢ l ⁢ d ⁢ d ⁢ a ⁢ t ⁢ u ⁢ m F ⁢ a ⁢ r ⁢ b ⁢ w ⁢ e ⁢ r ⁢ k ⁢ g ⁢ r ⁢ u ⁢ n ⁢ d ⁢ v ⁢ o ⁢ r ⁢ l ⁢ a ⁢ g ⁢ e 1 \\ + K ⁢ 2 x q ⁢ u ⁢ a ⁢ n ⁢ t ⁢ i ⁢ t ⁢ a ⁢ t ⁢ i ⁢ v ⁢ e ⁢ s B ⁢ i ⁢ l ⁢ d ⁢ d ⁢ a ⁢ t ⁢ u ⁢ m F ⁢ a ⁢ r ⁢ b ⁢ w ⁢ e ⁢ r ⁢ k ⁢ g ⁢ r ⁢ u ⁢ n ⁢ d ⁢ v ⁢ o ⁢ r ⁢ l ⁢ a ⁢ g ⁢ e 2 \\ {\begin{matrix}+ K ⁢ 3 x q ⁢ u ⁢ a ⁢ n ⁢ t ⁢ i ⁢ t ⁢ a ⁢ t ⁢ i ⁢ v ⁢ e ⁢ s B ⁢ i ⁢ l ⁢ d ⁢ d ⁢ a ⁢ t ⁢ u ⁢ m F ⁢ a ⁢ r ⁢ b ⁢ w ⁢ e ⁢ r ⁢ k ⁢ g ⁢ r ⁢ u ⁢ n ⁢ d ⁢ v ⁢ o ⁢ r ⁢ l ⁢ a ⁢ g ⁢ e 3 )\end{matrix}}_{\left(1...⁢N\right)}\end{matrix}$ annimmt, Zerlegungsfaktoren K1, K2, K3 ermittelt werden, wobei N≥3 ist, und
• in Steuerinformationen für die Farbwerkstellelemente umgewandelt werden.

2. Verfahren zur Steuerung der Farbgebung an einer Druckmaschine nach Anspruch 1, **dadurch gekennzeichnet, dass** in die Ermittlung der Zerlegungsfaktoren Randbedingungen einbezogen werden.

3. Verfahren zur Steuerung der Farbgebung an einer Druckmaschine nach Anspruch 2 , **dadurch gekennzeichnet, dass** die Randbedingung - Volltondichtewert oder Schichtdicke - aus einem speziellen Messfeld auf einem Messstreifen gewonnen werden.

4. Verfahren zur Steuerung der Farbgebung an einer Druckmaschine nach Anspruch 3, **dadurch gekennzeichnet, dass** die Randbedingung - Volltondichtewert oder Schichtdicke - aus einem einzelnen Rasterpunkt gewonnen wird.

5. Verfahren zur Steuerung der Farbgebung an einer Druckmaschine nach Anspruch 4, **dadurch gekennzeichnet, dass** der Rasterpunkt mittels Videobildanalyse analysiert wird.

6. Verfahren zur Steuerung der Farbgebung an einer Druckmaschine nach Anspruch 1, **dadurch gekennzeichnet, dass** in die Ermittlung der Zerlegungsfaktoren die Volltondichte einbezogen wird und die Steuerinformationen ein Produkt der Zerlegungsfaktoren und der Volltondichte sind.

7. Verfahren zur Steuerung der Farbgebung an einer Druckmaschine nach Anspruch 1, **dadurch gekennzeichnet, dass** die Ermittlung der Zerlegungsfaktoren durch Simulation des Zusammendruckes erfolgt.

8. Verfahren zur Steuerung der Farbgebung an einer Druckmaschine nach Anspruch 1, **dadurch gekennzeichnet, dass** die Ermittlung der Zerlegungsfaktoren teilweise durch Simulation des Zusammendruckes erfolgt.

9. Verfahren zur Steuerung der Farbgebung an einer Druckmaschine nach Anspruch 1, **dadurch gekennzeichnet, dass** die Bilddaten Helligkeitswerte, Dichtewerte, Spektrumwerte, RGB-Werte oder Labwerte sind.

10. Verfahren zur Steuerung der Farbgebung an einer Druckmaschine nach Anspruch 1, **dadurch gekennzeichnet, dass** die Vergleichsvorlage oder Farbwerkgrundvorlage ein Druckmuster, eine Druckmustervorlage, eine Vorstufeninformation oder eine digitale Vorlage ist.

11. Verfahren zur Steuerung der Farbgebung an einer Druckmaschine nach Anspruch 1, **dadurch gekennzeichnet, dass** die Lageinformationen von wählbaren Lagen (x; y) gewonnen werden.

12. Verfahren zur Steuerung der Farbgebung an einer Druckmaschine nach Anspruch 1, **dadurch gekennzeichnet, dass** die Lageinformation in der Art eines Arrays gewonnen wird.

13. Verfahren zur Steuerung der Farbgebung an einer Druckmaschine nach Anspruch 1, **dadurch gekennzeichnet, dass** die Ermittlung der Bilddaten und Lageinformation durch Messungen erfolgt.

14. Verfahren zur Steuerung der Farbgebung an einer Druckmaschine nach Anspruch 1, **dadurch gekennzeichnet, dass** die Ermittlung der Bilddaten durch Selektion von Werten erfolgt.

15. Verfahren zur Steuerung der Farbgebung an einer Druckmaschine nach Anspruch 1, **dadurch gekennzeichnet, dass** die Farbwerkgrundvorlage quasi ein Farbauszug ist.

16. Verfahren zur Steuerung der Farbgebung an einer Druckmaschine nach Anspruch 1, **dadurch gekennzeichnet, dass** die rechnerische Zerlegung nach der Methode der kleinsten Quadrate erfolgt.

17. Verfahren zur Steuerung der Farbgebung an einer Druckmaschine nach Anspruch 1, **dadurch gekennzeichnet, dass** die Bilddaten einschließlich der dazugehörigen Lageinformationen aus einem den gesamten Druck repräsentierenden Array oder Teilbereichen des Druckes repräsentierenden Arrays gewonnen werden.

18. Verfahren zur Steuerung der Farbgebung an einer Druckmaschine nach Anspruch 1, **dadurch gekennzeichnet, dass** die Teilbereiche repräsentierenden Arrays Farbzonen sind.

19. Verfahren zur Steuerung der Farbgebung an einer Druckmaschine nach Anspruch 1. **dadurch gekennzeichnet, dass** zur Ermittlung der Bilddaten Intensitätssensoren für Bereiche beliebiger spektraler Breite und Charakteristik (UV, sichtbar oder infrarot), spezielle Dichtesensoren (CMYK), spezielle Farbsensoren (LAB), spektral auflösende Sensoren und Videokameras (RGB und/oder S/W) verwendet werden.

20. Verfahren zur Steuerung der Farbgebung an einer Druckmaschine nach Anspruch 12, **dadurch gekennzeichnet, dass** die örtlichen Abstände der Lageinformationen im Array im Bereich von Mikrometer und der gesamten Druckbreite liegen.

21. Verfahren zur Steuerung der Farbgebung an einer Druckmaschine nach Anspruch 1, **dadurch gekennzeichnet, dass** die Ermittlung der Steuerinformationen durch Lösung von Gleichungen erfolgt.

22. Verfahren zur Steuerung der Farbgebung an einer Druckmaschine nach Anspruch 1, **dadurch gekennzeichnet, dass** die Ermittlung der Steuerinformationen durch rechnerische Simulation erfolgt.

23. Verfahren zur Steuerung der Farbgebung nach Anspruch 12, **dadurch gekennzeichnet, dass** die Bilddaten aus einem Messfleck im Array, dessen Größe im Bereich von Mikrometern und der gesamten Druckbreite liegt, gewonnen werden.

24. Verfahren zur Steuerung an einer Druckmaschine nach Anspruch 1, **dadurch gekennzeichnet, dass** bei der Zerlegung Subbereiche mit speziellen Gewichtungen berücksichtigt werden, indem die Zerlegungsfaktoren K Wichtungsfaktoren enthalten.

25. Verfahren zur Steuerung der Farbgebung an einer Druckmaschine nach Anspruch 24, **dadurch gekennzeichnet, dass** die Gewichtung die Bildwichtigkeit ist.

26. Verfahren zur Steuerung der Farbgebung an einer Druckmaschine nach Anspruch 19, **dadurch gekennzeichnet, dass** die Sensoren offline oder inline in der Druckmaschine angeordnet sind.

27. Verfahren zur Steuerung der Farbgebung an einer Druckmaschine nach Anspruch 1, **dadurch gekennzeichnet, dass** die Steuerinformation automatisch oder manuell durch einen Bediener verwertet wird.

28. Verfahren zur Steuerung der Farbgebung an einer Druckmaschine nach Anspruch 1, **dadurch gekennzeichnet, dass** die Zerlegungsfaktoren in Volltonänderungen umgerechnet werden.

29. Verfahren zur Steuerung der Farbgebung an einer Druckmaschine nach Anspruch 28, **dadurch gekennzeichnet, dass** die Volltonänderungen in Steuerinformationen umgesetzt werden.

## Claims

1. Method of controlling coloration at a printing machine, wherein
- quantitative image data inclusive of the associated positional data (x; y) are determined from a target comparison copy,
- quantitative image data inclusive of the associated positional data (x; y) are determined from an actual copy,
- quantitative image data inclusive of the associated positional data (x; y) are determined from respective printing mechanism basic copies,
**characterised in that**
- quantitative image data are determined in each instance from N pixels per printing image copy,
- N differences are formed from the quantitative image data of the target comparison copy and the actual copy,
- resolution factors K1, K2, K3 are determined by computer from the differences with the assistance of the quantitative image data of the printing mechanism basic copies by way of an equation system which in the case of three basic colours participating in the printing assumes the form: $\begin{matrix}{\left(a⁢c⁢t⁢u⁢a⁢l c⁢o⁢p⁢y-t⁢arg⁢e⁢t c⁢o⁢m⁢p⁢a⁢r⁢i⁢s⁢o⁢n c⁢o⁢p⁢y\right)}_{\left(1...⁢N\right)} = ( K ⁢ 1 x q ⁢ u ⁢ a ⁢ n ⁢ t ⁢ i ⁢ t ⁢ a ⁢ t ⁢ i ⁢ v ⁢ e i ⁢ m ⁢ a ⁢ g ⁢ e i ⁢ n ⁢ f ⁢ o ⁢ r ⁢ m ⁢ a ⁢ t ⁢ i ⁢ o ⁢ n o ⁢ f p ⁢ r ⁢ int ⁢ i ⁢ n ⁢ g m ⁢ e ⁢ c ⁢ h ⁢ a ⁢ n ⁢ i ⁢ s ⁢ m b ⁢ a ⁢ s ⁢ i ⁢ c c ⁢ o ⁢ p ⁢ y 1 \\ + K ⁢ 2 x q ⁢ u ⁢ a ⁢ n ⁢ t ⁢ i ⁢ t ⁢ a ⁢ t ⁢ i ⁢ v ⁢ e i ⁢ m ⁢ a ⁢ g ⁢ e i ⁢ n ⁢ f ⁢ o ⁢ r ⁢ m ⁢ a ⁢ t ⁢ i ⁢ o ⁢ n o ⁢ f p ⁢ r ⁢ int ⁢ i ⁢ n ⁢ g m ⁢ e ⁢ c ⁢ h ⁢ a ⁢ n ⁢ i ⁢ s ⁢ m b ⁢ a ⁢ s ⁢ i ⁢ c c ⁢ o ⁢ p ⁢ y 2 \\ { + K ⁢ 3 x q ⁢ u ⁢ a ⁢ n ⁢ t ⁢ i ⁢ t ⁢ a ⁢ t ⁢ i ⁢ v ⁢ e i ⁢ m ⁢ a ⁢ g ⁢ e i ⁢ n ⁢ f ⁢ o ⁢ r ⁢ m ⁢ a ⁢ t ⁢ i ⁢ o ⁢ n o ⁢ f p ⁢ r ⁢ int ⁢ i ⁢ n ⁢ g m ⁢ e ⁢ c ⁢ h ⁢ a ⁢ n ⁢ i ⁢ s ⁢ m b ⁢ a ⁢ s ⁢ i ⁢ c c ⁢ o ⁢ p ⁢ y 3 )}_{\left(1...⁢N\right) ,} \end{matrix}$ wherein N ≥ 3, and
- are converted into control data for the printing mechanism setting elements.

2. Method of controlling coloration at a printing machine according to claim 1, **characterised in that** boundary conditions are included in the determination of the resolution factors.

3. Method of controlling coloration at a printing machine according to claim 2, **characterised in that** the boundary condition - full-tone density value or layer thickness - is obtained from a special measuring field on a measuring strip.

4. Method of controlling coloration at a printing machine according to claim 3, **characterised in that** the boundary condition - full-tone density value or layer thickness - is obtained from an individual dot.

5. Method of controlling coloration at a printing machine according to claim 4, **characterised in that** the dot is analysed by means of video image analysis.

6. Method of controlling coloration at a printing machine according to claim 1, **characterised in that** the full-tone density is included in the determination of the resolution factors and the control data are a product of the resolution factors and the full-tone density.

7. Method of controlling coloration at a printing machine according to claim 1, **characterised in that** the determination of the resolution factors is carried out by simulation of the compression.

8. Method of controlling coloration at a printing machine according to claim 1, **characterised in that** the determination of the resolution factors is carried out partly by simulation of the compression.

9. Method of controlling coloration at a printing machine according to claim 1, **characterised in that** the image data are brightness values, density values, spectral values, RYB values or LAB values

10. Method of controlling coloration at a printing a printing machine according to claim 1, **characterised in that** the comparison copy or printing mechanism basic copy is a print pattern, a print pattern copy, a proof information or a digital copy.

11. Method of controlling coloration at a printing a printing machine according to claim 1, **characterised in that** the positional data are obtained from selectable positions (x; y).

12. Method of controlling coloration at a printing a printing machine according to claim 1, **characterised in that** the positional information is obtained in the manner of an array.

13. Method of controlling coloration at a printing a printing machine according to claim 1, **characterised in that** the determination of the image data and positional information is carried out by measurements.

14. Method of controlling coloration at a printing a printing machine according to claim 1, **characterised in that** the determination of the image data is carried by selection of values.

15. Method of controlling coloration at a printing a printing machine according to claim 1, **characterised in that** the printing mechanism basic copy is quasi a colour extract.

16. Method of controlling coloration at a printing a printing machine according to claim 1, **characterised in that** the resolution by computer takes place according to the method of smallest squares.

17. Method of controlling coloration at a printing a printing machine according to claim 1, **characterised in that** the image data inclusive of the associated positional data are obtained from an array representing the entire printing or arrays representing sub-regions of the printing.

18. Method of controlling coloration at a printing a printing machine according to claim 1, **characterised in that** the arrays representing sub-regions are colour zones.

19. Method of controlling coloration at a printing a printing machine according to claim 1, **characterised in that** for determination of the image data use is made of intensity sensors for regions of any spectral width and characteristic (UV, visible or infrared), special density sensors (CMYK), special colour sensors (LAB), spectrally resolving sensors and video cameras (RYB and/or B/W).

20. Method of controlling coloration at a printing a printing machine according to claim 12, **characterised in that** the local spacings of the positional data in the array lie in the range of microns and the total printing width.

21. Method of controlling coloration at a printing a printing machine according to claim 1, **characterised in that** the determination of the control data is carried out by resolving equations.

22. Method of controlling coloration at a printing a printing machine according to claim 1, **characterised in that** the determination of the control data is carried out by computerised simulation.

23. Method of controlling coloration at a printing a printing machine according to claim 12, **characterised in that** the image data are obtained from a measuring spot in the array, the size of which lies in the range of microns and the total printing width.

24. Method of controlling coloration at a printing a printing machine according to claim 1, **characterised in that** sub-regions with specific weightings are taken into consideration for the resolution **in that** the resolution factors contain K weighting factors.

25. Method of controlling coloration at a printing a printing machine according to claim 24, **characterised in that** the weighting is the image weighting.

26. Method of controlling coloration at a printing a printing machine according to claim 19, **characterised in that** the sensors are arranged off-line or in-line in the printing machine.

27. Method of controlling coloration at a printing a printing machine according to claim 1, **characterised in that** the control data are evaluated automatically or manually by an operator.

28. Method of controlling coloration at a printing a printing machine according to claim 1, **characterised in that** the resolution factors are recalculated into full-tone changes.

29. Method of controlling coloration at a printing a printing machine according to claim 28, **characterised in that** full-tone changes are converted into control data.

## Revendications

1. Procédé de commande de l'encrage d'une machine d'impression selon lequel,
- on détermine les données d'images quantitatives d'un modèle de comparaison de consigne y compris les informations de position (x, y) correspondantes,
- on détermine les données d'images quantitatives y compris les informations de position (x, y) correspondantes à partir d'un modèle réel,
- on détermine les données d'images quantitatives y compris les données de position correspondantes (x, y) à partir des modèles de base respectifs des groupes encreurs,
procédé **caractérisé en ce qu'**
- on détermine les données d'images quantitatives de chaque fois N pixels par modèle d'images d'impression,
- à partir des données d'images quantitatives du modèle de consigne de comparaison ainsi que du modèle réel, on forme N différences,
- à partir des différences et en utilisant les données d'images quantitatives des modèles de base des groupes encreurs, on détermine à partir d'un système d'équations laquelle des trois teintes de base pour l'impression, prend la forme $\begin{matrix}{\begin{matrix}\left(m⁢o⁢d⁢è⁢l⁢e r⁢é⁢e⁢l-m⁢o⁢t⁢i⁢f d⁢e c⁢o⁢m⁢p⁢a⁢r⁢a⁢i⁢s⁢o⁢n d⁢e c⁢o⁢n⁢s⁢i⁢g⁢n⁢e\right)\end{matrix}}_{\left(1...⁢N\right)} = ( K ⁢ 1 x d ⁢ o ⁢ n ⁢ n ⁢ é ⁢ e q ⁢ u ⁢ a ⁢ n ⁢ t ⁢ i ⁢ t ⁢ a ⁢ t ⁢ i ⁢ v ⁢ e {d}^{′} ⁢ i ⁢ m ⁢ a ⁢ g ⁢ e ⁢ s d ⁢ u m ⁢ o ⁢ d ⁢ è ⁢ l ⁢ e d ⁢ e b ⁢ a ⁢ s ⁢ e {d}^{′} ⁢ e ⁢ n ⁢ c ⁢ r ⁢ a ⁢ g ⁢ e 1 \\ + K ⁢ 2 x d ⁢ o ⁢ n ⁢ n ⁢ é ⁢ e q ⁢ u ⁢ a ⁢ n ⁢ t ⁢ i ⁢ t ⁢ a ⁢ t ⁢ i ⁢ v ⁢ e {d}^{′} ⁢ i ⁢ m ⁢ a ⁢ g ⁢ e ⁢ s d ⁢ u m ⁢ o ⁢ d ⁢ è ⁢ l ⁢ e d ⁢ e b ⁢ a ⁢ s ⁢ e {d}^{′} ⁢ e ⁢ n ⁢ c ⁢ r ⁢ a ⁢ g ⁢ e 2 \\ {\begin{matrix}+ K ⁢ 3 x d ⁢ o ⁢ n ⁢ n ⁢ é ⁢ e q ⁢ u ⁢ a ⁢ n ⁢ t ⁢ i ⁢ t ⁢ a ⁢ t ⁢ i ⁢ v ⁢ e {d}^{′} ⁢ i ⁢ m ⁢ a ⁢ g ⁢ e ⁢ s d ⁢ u m ⁢ o ⁢ d ⁢ è ⁢ l ⁢ e d ⁢ e b ⁢ a ⁢ s ⁢ e {d}^{′} ⁢ e ⁢ n ⁢ c ⁢ r ⁢ a ⁢ g ⁢ e 3 )\end{matrix}}_{\left(1...⁢N\right)} ,\end{matrix}$
on détermine les coefficients des compositions K1, K2, K3, N≥3, et
- on les transforme en informations de commande pour les éléments de réglage des encriers.

2. Procédé de commande de l'encrage d'une machine d'impression selon la revendication 1,
**caractérisé en ce qu'**
on tient compte des conditions limites pour déterminer les coefficients de décomposition.

3. Procédé de commande de l'encrage d'une machine d'impression selon la revendication 2,
**caractérisé en ce qu'**
on récupère les conditions limites (valeurs de densité de teinte saturée ou épaisseur de couche) dans un champ de mesure particulier sur une bande de mesure.

4. Procédé de commande de l'encrage d'une machine d'impression selon la revendication 3,
**caractérisé en ce qu'**
on obtient les conditions limites (densité de teinte saturée ou densité de couche) à partir d'un unique point de tramage.

5. Procédé de commande de l'encrage d'une machine d'impression selon la revendication 4,
**caractérisé en ce qu'**
on analyse le point de tramage par une analyse d'image liée au point.

6. Procédé de commande de l'encrage d'une machine d'impression selon la revendication 1,
**caractérisé en ce qu'**
on détermine les coefficients de décomposition en tenant compte de la densité de couleur saturée et les informations de commande sont le produit des coefficients de décomposition et de la densité de teinte saturée.

7. Procédé de commande de l'encrage d'une machine d'impression selon la revendication 1,
**caractérisé en ce qu'**
on détermine les coefficients de décomposition par simulation de la compression.

8. Procédé de commande de l'encrage d'une machine d'impression selon la revendication 1,
**caractérisé en ce qu'**
on détermine les coefficients de décomposition en partie par la simulation de la compression.

9. Procédé de commande de l'encrage d'une machine d'impression selon la revendication 1,
**caractérisé en ce que**
les données d'images sont les valeurs de luminance, de densité, de spectre, les valeurs RGB et les valeurs de laboratoire.

10. Procédé de commande de l'encrage d'une machine d'impression selon la revendication 1,
**caractérisé en ce que**
les modèles de comparaison ou les modèles de base d'encrage sont un modèle d'impression, un échantillon d'impression, une information préalable ou un modèle numérique.

11. Procédé de commande de l'encrage d'une machine d'impression selon la revendication 1,
**caractérisé en ce qu'**
on récupère les informations de position à partir de positions sélectionnées (x, y).

12. Procédé de commande de l'encrage d'une machine d'impression selon la revendication 1,
**caractérisé en ce qu'**
on récupère les informations de position comme dans un réseau.

13. Procédé de commande de l'encrage d'une machine d'impression selon la revendication 1,
**caractérisé en ce qu'**
on détermine les données d'images et les informations de position par des mesures.

14. Procédé de commande de l'encrage d'une machine d'impression selon la revendication 1,
**caractérisé en ce qu'**
on détermine les données d'images par la sélection de valeurs.

15. Procédé de commande de l'encrage d'une machine d'impression selon la revendication 1,
**caractérisé en ce que**
le modèle de base d'encrage est pratiquement un extrait de couleur.

16. Procédé de commande de l'encrage d'une machine d'impression selon la revendication 1,
**caractérisé en ce qu'**
on fait la décomposition par le calcul en appliquant le procédé des moindres carrés.

17. Procédé de commande de l'encrage d'une machine d'impression selon la revendication 1,
**caractérisé en ce qu'**
on récupère les données d'images exclusivement à partir de l'information de position correspondante, provenant d'un réseau représentant toute l'impression ou de réseaux représentant des zones partielles de l'impression.

18. Procédé de commande de l'encrage d'une machine d'impression selon la revendication 1,
**caractérisé en ce que**
les réseaux représentant les zones partielles sont des zones d'encrage.

19. Procédé de commande de l'encrage d'une machine d'impression selon la revendication 1,
pour déterminer les données d'images, on utilise des capteurs d'intensité pour des zones ayant n'importe quelle largeur spectrale et n'importe quelle caractéristique (UV, visible ou infrarouge), des capteurs de densité particuliers (CMYK), des capteurs de couleur, spéciaux (LAB), des capteurs à résolution spectrale et des caméras vidéo (RGB et/ou S/W).

20. Procédé de commande de l'encrage d'une machine d'impression selon la revendication 12,
**caractérisé en ce que**
les écarts locaux des informations de position dans le réseau sont de l'ordre du micron et ils correspondent à l'ensemble de la largeur d'impression.

21. Procédé de commande de l'encrage d'une machine d'impression selon la revendication 1,
**caractérisé en ce que**
la détermination des informations de commande se fait en résolvant des équations.

22. Procédé de commande de l'encrage d'une machine d'impression selon la revendication 1,
**caractérisé en ce qu'**
on détermine les informations de commande par une simulation calculée.

23. Procédé de commande de l'encrage d'une machine d'impression selon la revendication 12,
**caractérisé en ce qu'**
on récupère les données d'images d'une tache de mesure dans le réseau dont les dimensions se situent dans le domaine du micron et sur toute la largeur d'impression.

24. Procédé de commande de l'encrage d'une machine d'impression selon la revendication 1,
**caractérisé en ce que**
pour la décomposition, on tient compte de sous-zones ayant une pondération spéciale, les facteurs de décomposition comportant K facteurs de pondération.

25. Procédé de commande de l'encrage d'une machine d'impression selon la revendication 24,
**caractérisé en ce que**
la pondération est l'importance de l'image.

26. Procédé de commande de l'encrage d'une machine d'impression selon la revendication 19,
**caractérisé en ce que**
les capteurs sont des capteurs en ligne ou des capteurs non en ligne avec la machine d'impression.

27. Procédé de commande de l'encrage d'une machine d'impression selon la revendication 1,
**caractérisé en ce que**
l'information de commande est exploitée automatiquement ou manuellement par un opérateur.

28. Procédé de commande de l'encrage d'une machine d'impression selon la revendication 1,
**caractérisé en ce que**
les coefficients de décomposition sont transformés par le calcul pour des modifications de teintes saturées.

29. Procédé de commande de la mise en couleurs d'une machine d'impression selon la revendication 28,
**caractérisé en ce que**
les variations de teinte saturée sont transformées en informations de commande.
